# EUROPÄISCHE PATENTSCHRIFT

(11) **EP 3 127 398 B1**
(45) Veröffentlichungstag und Bekanntmachung des Hinweises auf die Patenterteilung: **04.11.2020**
(21) Anmeldenummer: 15716144.9
(22) Anmeldetag: 24.03.2015
(51) Int. Cl.: H05B 6/06

(54) **GARGERÄTEVORRICHTUNG**
COOKING APPLIANCE
DISPOSITIF POUR APPAREILS DE CUISSON

(30) Priorität: 02.04.2014 ES 201430485
(43) Veröffentlichungstag der Anmeldung: 08.02.2017
(73) Patentinhaber: BSH Hausgeräte GmbH, 81739 München (DE)
(72) Erfinder: BLASCO RUEDA, Nicolas, 50007 Zaragoza (ES); CORTES BLANCO, Alvaro, 50013 Zaragoza (ES); GARCIA-IZQUIERDO GANGO, Oscar, 50008 Zaragoza (ES); PUYAL PUENTE, Diego, 50014 Zaragoza (ES)
(86) Internationale Anmeldenummer: PCT/IB2015/052127
(87) Internationale Veröffentlichungsnummer: WO 2015/150967

(56) Entgegenhaltungen:
- WO-A1-2010/069788
- WO-A1-2012/063159
- DE-A1- 3 925 767

## Beschreibung

Die Erfindung geht aus von einer Gargerätevorrichtung nach dem Oberbegriff des Anspruchs 1 und von einem Verfahren zum Betrieb einer Gargerätevorrichtung nach dem Oberbegriff des Anspruchs 11.

Aus dem Stand der Technik sind Kochfelder bekannt, die ein Relais mit einem Ankerelement und einer Treiberspule sowie einen Treiberschaltkreis umfassen, welcher dazu vorgesehen ist, eine mittlere Spulenspannung für die Treiberspule bereitzustellen. Dabei ist eine Steuereinheit dazu vorgesehen, die Treiberspule während eines Schaltvorgangs des Ankerelements mit einer konstanten mittleren Spulenspannung zu betreiben.

Die Aufgabe der Erfindung besteht insbesondere darin, eine gattungsgemäße Gargerätevorrichtung mit verbesserten Eigenschaften hinsichtlich einer Schaltgeschwindigkeit und/oder einer Schaltzuverlässigkeit bereitzustellen. Die Aufgabe wird durch die kennzeichnenden Merkmale der unabhängigen Patentansprüche 1 und 11 gelöst, während vorteilhafte Ausgestaltungen und Weiterbildungen der Erfindung den Unteransprüchen entnommen werden können. Das Dokument WO2010/069788 A1 offenbart eine Gargerätevorrichtung gemäß dem Oberbegriff des Anspruches 1.

Die Erfindung geht aus von einer Gargerätevorrichtung, insbesondere einer Kochfeldvorrichtung, mit zumindest einem mechanischen Schalter, welcher zumindest ein Ankerelement und zumindest eine Treiberspule aufweist, welche wenigstens dazu vorgesehen ist, zumindest einen Schaltvorgang des zumindest einen Ankerelements auszulösen, mit zumindest einem Treiberschaltkreis, welcher dazu vorgesehen ist, zumindest eine mittlere Spulenspannung für die zumindest eine Treiberspule bereitzustellen, und mit einer Steuereinheit, welche dazu vorgesehen ist, zumindest ein Steuersignal zur Steuerung, insbesondere des zumindest einen Schaltvorgangs, des zumindest einen Treiberschaltkreises bereitzustellen.

Es wird vorgeschlagen, dass die Steuereinheit dazu vorgesehen ist, den zumindest einen Schaltvorgang, insbesondere den zumindest einen Schaltvorgang von einem Normalzustand in einen Arbeitszustand des zumindest einen mechanischen Schalters, in zumindest einen ersten Zeitteilbereich und zumindest einen zweiten Zeitteilbereich zu unterteilen und die zumindest eine Treiberspule in den zumindest zwei Zeitteilbereichen mittels des zumindest einen Treiberschaltkreises unterschiedlich zu betreiben.

Unter einer "Gargerätevorrichtung" soll insbesondere zumindest ein Teil, insbesondere eine Unterbaugruppe, eines Gargeräts, insbesondere eines Kochfelds und vorzugsweise eines Induktionskochfelds, verstanden werden. Insbesondere kann die Gargerätevorrichtung auch das gesamte Gargerät, insbesondere das gesamte Kochfeld und vorzugsweise das gesamte Induktionskochfeld, umfassen. Vorzugsweise umfasst die Gargerätevorrichtung zumindest einen Wechselrichter und zumindest einen Induktor, welcher dazu vorgesehen ist, von dem zumindest einen Wechselrichter mit einem hochfrequenten Heizstrom versorgt zu werden. Der hochfrequente Heizstrom ist insbesondere zu einem Erhitzen, insbesondere von Gargeschirr, insbesondere durch Wirbelstrom- und/oder Ummagnetisierungseffekte, vorgesehen. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Der zumindest eine mechanische Schalter ist insbesondere als Schütz und/oder vorzugsweise als Relais ausgebildet. Insbesondere kann der zumindest eine mechanische Schalter dabei als Einschalter, insbesondere SPST-Schalter, DPST-Schalter, SPCO-Schalter und/oder SPTT-Schalter, und/oder als Wechselschalter, insbesondere SPDT-Schalter, DPDT-Schalter und/oder DPCO-Schalter, ausgebildet sein. Der zumindest eine mechanische Schalter ist vorzugsweise zwischen dem zumindest einen Wechselrichter und dem zumindest einen Induktor angeordnet und insbesondere in zumindest einem Betriebszustand dazu vorgesehen, wenigstens einen Leitungspfad zwischen dem zumindest einen Wechselrichter und dem zumindest einen Induktor zu unterbrechen und/oder herzustellen. In diesem Zusammenhang soll unter einem "Leitungspfad" insbesondere eine elektrisch leitende Verbindung zwischen wenigstens zwei Punkten verstanden werden. In diesem Zusammenhang soll unter einem "Einschalter" insbesondere ein Schalter verstanden werden, welcher in zumindest einem Betriebszustand dazu vorgesehen ist, eine elektrische Verbindung zwischen zumindest zwei Kontakten des Schalters herzustellen und/oder zu trennen und insbesondere in einem weiteren, insbesondere von dem zumindest einen Betriebszustand verschiedenen, Betriebszustand eine elektrische Isolation zwischen allen Kontakten des Schalters existiert. Ferner soll unter einem "Wechselschalter" insbesondere ein Schalter verstanden werden, welcher zumindest drei Kontakte aufweist und insbesondere dazu vorgesehen ist, je nach Schaltstellung zwischen zumindest zwei der zumindest drei Kontakte, eine elektrisch leitende Verbindung herzustellen und/oder zu trennen. Ferner soll unter einem "Schaltvorgang" insbesondere ein Vorgang verstanden werden, in welchem das zumindest eine Ankerelement des zumindest einen mechanischen Schalters eine Bewegung durchführt und in welchem der zumindest eine mechanische Schalter insbesondere seinen Schaltzustand ändert. Insbesondere beginnt der Schaltvorgang mit einem Beginn der Bewegung und endet mit einem erneuten Stillstehen des zumindest einen Ankerelements. Vorzugsweise beginnt und endet der zumindest eine Schaltvorgang in einem Zeitbereich mit einer Zeitdauer von maximal 20 ms, vorzugsweise von maximal 15 ms und besonders bevorzugt von maximal 10 ms. Dabei befindet sich der zumindest eine mechanische Schalter während des zumindest einen Schaltvorgangs insbesondere in einem nicht-leitenden und/oder in einem prellenden Zustand. Insbesondere kann der zumindest eine Schaltvorgang ein Lösen wenigstens einer elektrisch leitenden Verbindung, welche der zumindest eine mechanische Schalter in wenigstens einem Betriebszustand aufweist, und/oder ein, insbesondere vollständiges, Herstellen zumindest einer, insbesondere weiteren, elektrisch leitenden Verbindung umfassen. Ferner soll unter einem "Normalzustand" insbesondere ein Ruhezustand des zumindest einen mechanischen Schalters, insbesondere ein NC (normally closed)-Zustand und/oder ein NO (normally open)-Zustand, verstanden werden. Insbesondere weist das zumindest eine Ankerelement in dem Normalzustand eine leitende Verbindung mit einem Ruhekontakt auf. Unter einem "Arbeitszustand" soll in diesem Zusammenhang insbesondere ein Zustand des zumindest einen mechanischen Schalters verstanden werden, in welchem das zumindest eine Ankerelement, insbesondere durch ein von der zumindest einen Treiberspule erzeugtes Magnetfeld, aus dem Ruhezustand ausgelenkt ist. Insbesondere weist das zumindest eine Ankerelement in dem Arbeitszustand eine leitende Verbindung mit einem Arbeitskontakt auf und/oder ist frei von einer leitenden Verbindung. Darunter, dass die "zumindest eine Treiberspule dazu vorgesehen ist, zumindest einen Schaltvorgang des zumindest einen Ankerelements auszulösen" soll insbesondere verstanden werden, dass die zumindest eine Treiberspule dazu vorgesehen ist, zumindest ein Magnetfeld zu erzeugen, welches dazu vorgesehen ist, zumindest eine Bewegung des zumindest einen Ankerelements auszulösen. Ferner soll unter einer "mittleren Spulenspannung" insbesondere eine insbesondere zeitlich gemittelte effektive Spannung verstanden werden, welche in zumindest einem Betriebszustand an der zumindest einen Treiberspule anliegt. Unter einem "Zeitteilbereich" soll in diesem Zusammenhang insbesondere ein Teil einer Zeitdauer des zumindest einen Schaltvorgangs verstanden werden. Darunter, dass die Steuereinheit dazu vorgesehen ist, die zumindest eine Treiberspule in den zumindest zwei Zeitteilbereichen "unterschiedlich zu betreiben", soll insbesondere verstanden werden, dass die Steuereinheit dazu vorgesehen ist, die zumindest eine Treiberspule derart zu betreiben, dass sich zumindest ein Betriebsparameter in den zumindest zwei Zeitteilbereichen unterscheidet. Durch diese Ausgestaltung kann eine gattungsgemäße Gargerätevorrichtung mit verbesserten Eigenschaften hinsichtlich einer Schaltgeschwindigkeit und/oder Schaltzuverlässigkeit bereitgestellt werden. Insbesondere kann dabei eine Schaltgeschwindigkeit des zumindest einen Schaltvorgangs des zumindest einen mechanischen Schalters erhöht und vorteilhaft eine Temperaturabhängigkeit des zumindest einen mechanischen Schalters minimiert werden. Ferner kann vorteilhaft eine Effizienz erhöht werden. Des Weiteren können eine verringerte Selbsterwärmung des zumindest einen mechanischen Schalters erreicht und Kosten minimiert werden.

Vorzugsweise folgt der zumindest eine zweite Zeitteilbereich zeitlich unmittelbar auf den zumindest einen ersten Zeitteilbereich. Darunter, dass zwei Zeitbereiche "zeitlich unmittelbar aufeinander folgen" soll insbesondere verstanden werden, dass die beiden Zeitbereiche zumindest zeitlich gesehen unmittelbar hintereinander liegen und insbesondere zumindest einen gemeinsamen Zeitpunkt aufweisen. Vorzugsweise entspricht die Summe des zumindest einen ersten Zeitteilbereichs und des zumindest einen zweiten Zeitteilbereichs einer Gesamtzeitdauer des zumindest einen Schaltvorgangs. Hierdurch kann vorteilhaft ein effizienter Schaltvorgang erreicht werden.

Umfasst der zumindest eine erste Zeitteilbereich wenigstens ein Beschleunigen, insbesondere ein Beschleunigen aus einer Ruhelage und/oder einen Start einer Bewegung, des zumindest einen Ankerelements, kann insbesondere eine Beschleunigung des zumindest einen Schaltvorgangs vereinfacht werden.

Vorteilhaft umfasst der zumindest eine zweite Zeitteilbereich wenigstens ein Federn des zumindest einen Ankerelements. Ist der zumindest eine mechanische Schalter als Einschalter ausgebildet, soll unter einem "Federn" des zumindest einen Ankerelements insbesondere ein Prellen von zumindest zwei Kontakten des zumindest einen mechanischen Schalters und/oder ein Zustand verstanden werden, in welchem der zumindest eine mechanische Schalter von einem NC (normally closed)-Zustand in einen geöffneten Zustand übergeht und dort insbesondere Federschwingungen ausführen kann. Ist der zumindest eine mechanische Schalter als Wechselschalter ausgebildet, soll unter dem Ausdruck "Federn" insbesondere ein Prellen von zumindest zwei Kontakten des zumindest einen Schalters verstanden werden. Hierdurch kann insbesondere ein vorteilhaft einfacher Schaltvorgang erreicht werden.

Ferner wird vorgeschlagen, dass die Steuereinheit dazu vorgesehen ist, die zumindest eine Treiberspule in dem zumindest einen ersten Zeitteilbereich mit einer höheren mittleren Spulenspannung zu betreiben, als in dem zumindest einen zweiten Zeitteilbereich. Insbesondere weist die zumindest eine Treiberspule während zumindest eines Zeitpunkts des zumindest einen ersten Zeitteilbereichs und vorzugsweise während eines Teils des zumindest einen ersten Zeitteilbereichs, welcher insbesondere mindestens 30 %, vorzugsweise zumindest 50 % und besonders vorteilhaft wenigstens 70 % des zumindest einen ersten Teilzeitbereichs ausmacht, eine höhere Spulenspannung auf, als während zumindest eines Zeitpunkts des zumindest einen zweiten Zeitteilbereichs und vorzugsweise während eines Teils des zumindest einen zweiten Zeitteilbereichs, welcher insbesondere mindestens 30 %, vorzugsweise zumindest 50 % und besonders vorteilhaft wenigstens 70 % des zumindest einen zweiten Teilzeitbereichs ausmacht. Vorzugsweise erreicht die mittlere Spulenspannung innerhalb des zumindest einen ersten Zeiteilbereichs und innerhalb des zumindest einen zweiten Zeitteilbereichs einen stationären Zustand, wobei ein Spannungsniveau des stationären Zustands des zumindest einen ersten Zeitteilbereichs einen höheren Wert aufweist, als ein Spannungsniveau des stationären Zustands des zumindest einen zweiten Zeitteilbereichs . Unter einer "höheren mittleren Spulenspannung" soll dabei insbesondere eine mittlere Spulenspannung verstanden werden, welche im Vergleich zu einer Referenzspannung zumindest 5 %, vorteilhaft zumindest 10 %, vorzugsweise zumindest 15 % und besonders bevorzugt zumindest 25 % größer ist. Hierdurch kann insbesondere ein vorteilhaft schneller Schaltvorgang erreicht werden.

In einer Ausgestaltung der Erfindung wird vorgeschlagen, dass der zumindest eine Treiberschaltkreis eine Spannungsversorgungseinheit zu einer Versorgung der zumindest einen Treiberspule aufweist und die Steuereinheit in zumindest einem Betriebszustand dazu vorgesehen ist, zumindest eine Ausgangsspannung der Spannungsversorgungseinheit zu variieren. Unter einer "Spannungsversorgungseinheit" soll in diesem Zusammenhang insbesondere eine Einheit verstanden werden, welche dazu vorgesehen ist, an zumindest einem Anschluss zumindest ein von einem Massepotential verschiedenes Potential bereitzustellen. Vorzugsweise weist die Spannungsversorgungseinheit dabei zumindest einen Steueranschluss, insbesondere zumindest einen Eingangsanschluss und zumindest einen Ausgangsanschluss auf. Vorzugsweise ist die Spannungsversorgungseinheit dazu vorgesehen, eine in einem Vergleich zu einer Eingangsspannung höhere Ausgangsspannung bereitzustellen. Die Spannungsversorgungseinheit könnte beispielweise zumindest einen Schalter aufweisen und/oder als Schalter ausgebildet sein. In diesem Fall könnte der zumindest eine Schalter in zumindest einem Betriebszustand dazu vorgesehen sein, den zumindest einen Treiberschaltkreis mit zumindest einem von zumindest zwei Netzteilen und/oder zumindest einem von zumindest zwei Ausgängen zumindest eines Netzteils zu verbinden. Hierdurch kann insbesondere ein Betrieb des zumindest einen Treiberschaltkreises und/oder eine mittlere Spulenspannung vorteilhaft einfach variiert werden.

Die Spannungsversorgungseinheit könnte beispielsweise zumindest einen Gleichrichter, insbesondere einen AC-DC-Wandler, umfassen. Vorzugsweise weist die Spannungsversorgungseinheit zumindest einen Gleichspannungswandler, insbesondere einen DC-DC-Wandler, auf und ist vorzugsweise als Gleichspannungswandler ausgebildet. Der Gleichspannungswandler kann insbesondere als Sperrwandler, Eintaktflusswandler, Gegentaktflusswandler, Resonanzwandler, Multiphasenwandler, Brückenloser-PFC-Wandler, Abwärtswandler, Aufwärtswandler, Inverswandler, Synchronwandler, SEPIC-Wandler, Cuk-Wandler, Zeta-Wandler, Doppelinverter, Split-Pi-Wandler, kaskadierter Abwärtswandler, kaskadierter Aufwärtswandler und/oder vorzugsweise als positive und/oder negative Ladungspumpe ausgebildet sein. Hierdurch kann besonders vorteilhaft ein Betrieb des zumindest einen Treiberschaltkreises und/oder eine mittlere Spulenspannung variiert werden.

Des Weiteren wird vorgeschlagen, dass das zumindest eine Steuersignal ein pulsweitenmoduliertes Signal ist. Insbesondere kann das pulsweitenmodulierte Signal dabei für verschiedene Zeitbereiche, insbesondere für den zumindest einen ersten Zeitteilbereich und den zumindest einen zweiten Zeitteilbereich, verschiedene Tastgrade aufweisen. Unter einem "Tastgrad" soll insbesondere ein Verhältnis einer Zeitdauer, in der ein, vorzugsweise periodisches, Steuersignal der Steuereinheit einen Einschaltwert, insbesondere einen High-Pegel, annimmt, zu einem definierten Zeitbereich, vorzugsweise einer Periodendauer, des Steuersignals verstanden werden. Insbesondere weist dabei ein insbesondere zeitweise konstantes Steuersignal, welches zumindest in dem definierten Zeitbereich lediglich einen High-Pegel aufweist, einen Tastgrad von 1 auf. Ferner weist ein insbesondere zeitweise konstantes Steuersignal, welches zumindest in dem definierten Zeitbereich lediglich einen Low-Pegel aufweist, einen Tastgrad von 0 auf. Hierdurch kann insbesondere eine einfache sowie eine vorteilhaft effiziente Ansteuerung des zumindest einen mechanischen Schalters erreicht werden.

In einer bevorzugten Ausgestaltung der Erfindung wird vorgeschlagen, dass das zumindest eine Steuersignal während des zumindest einen Schaltvorgangs wenigstens zwei unterschiedliche Tastgrade aufweist. Hierdurch kann insbesondere ein effizienter und vorteilhaft schneller Schaltvorgang erreicht werden. Ferner kann ein vorteilhaft einfacher Steueralgorithmus bereitgestellt werden.

Ferner wird vorgeschlagen, dass die Steuereinheit in zumindest einem Betriebszustand, insbesondere zumindest während des zumindest einen ersten Zeitteilbereichs, dazu vorgesehen ist, die mittlere Spulenspannung zumindest zeitweise, vorzugsweise wenigstens während des gesamten zumindest einen ersten Zeitteilbereichs, über einen Normalspannungswert, insbesondere einen Nennspannungswert, der zumindest eine Treiberspule zu erhöhen. In diesem Zusammenhang soll unter einem "Normalspannungswert" insbesondere ein minimaler Spannungswert verstanden werden, welcher benötigt wird, um einen Schaltvorgang des zumindest einen mechanischen Schalters auszulösen und/oder durchzuführen. Ferner soll unter einem "Nennspannungswert" insbesondere ein von einem Hersteller vorgegebener, insbesondere optimaler, Spannungswert verstanden werden, welcher benötigt wird, um einen Schaltvorgang des zumindest einen mechanischen Schalters, insbesondere möglichst effizient und/oder schnell, auszulösen und/oder durchzuführen. Vorzugsweise ist die Steuereinheit in zumindest einem weiteren, insbesondere von dem zumindest einen Betriebszustand verschiedenen, Betriebszustand, insbesondere zumindest während des zumindest einen zweiten Zeitteilbereichs, dazu vorgesehen, die zumindest eine Treiberspule mit dem Normalspannungswert und/oder dem Nennspannungswert zu betreiben. Unter der Wendung, dass "die Steuereinheit dazu vorgesehen ist, die mittlere Spulenspannung über einen Normalspannungswert zu erhöhen" soll dabei insbesondere verstanden werden, dass ein Wert der mittleren Spulenspannung zumindest 5 %, vorteilhaft zumindest 10 %, vorzugsweise zumindest 15 % und besonders bevorzugt zumindest 25 % größer, als der Normalspannungswert ist. Vorzugsweise ist die Steuereinheit dazu vorgesehen, die mittlere Spulenspannung zumindest zeitweise auf das Doppelte des Normalspannungswerts und/oder des Nennspannungswerts zu erhöhen. Hierdurch kann insbesondere vorteilhaft einfach und insbesondere effizient eine Schaltgeschwindigkeit erhöht werden.

Ein erfindungsgemäßes Verfahren geht aus von einem Verfahren zum Betrieb einer Gargerätevorrichtung, insbesondere einer Kochfeldvorrichtung, mit zumindest einem mechanischen Schalter, welcher zumindest ein Ankerelement und zumindest eine Treiberspule aufweist, welche dazu vorgesehen ist, zumindest einen Schaltvorgang des zumindest einen Ankerelements auszulösen, und mit zumindest einem Treiberschaltkreis, welcher dazu vorgesehen ist, zumindest eine mittlere Spulenspannung für die zumindest eine Treiberspule bereitzustellen.

Es wird vorgeschlagen, dass der zumindest eine Schaltvorgang in zumindest einen ersten Zeitteilbereich und zumindest einen zweiten Zeitteilbereich unterteilt und die zumindest eine Treiberspule in den zumindest zwei Zeitteilbereichen mittels des zumindest einen Treiberschaltkreises unterschiedlich betrieben wird. Hierdurch kann insbesondere eine Schaltgeschwindigkeit und/oder eine Schaltzuverlässigkeit des zumindest einen Schaltvorgangs des zumindest einen mechanischen Schalters erhöht und vorteilhaft eine Temperaturabhängigkeit des zumindest einen mechanischen Schalters minimiert werden. Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination.

Es zeigen:
- Fig. 1: ein als Induktionskochfeld ausgebildetes Gargerät mit vier Heizzonen und einer Gargerätevorrichtung in einer Draufsicht,
- Fig. 2: ein schematisches Schaltbild der Gargerätevorrichtung mit sechs mechanischen Schaltern,
- Fig. 3: ein schematisches Schaltbild eines der mechanischen Schalter und eines Treiberschaltkreises zur Ansteuerung des mechanischen Schalters und
- Fig. 4: ein schematisches Schaubild verschiedener Signale zur Steuerung eines Schaltzustands des zumindest einen mechanischen Schalters.

Figur 1 zeigt ein beispielhaftes als Induktionskochfeld ausgebildetes Gargerät 32 in einer schematischen Draufsicht. Das Gargerät 32 weist im vorliegenden Fall eine Kochfeldplatte mit vier Heizzonen 34 auf. Jede Heizzone 34 ist dazu vorgesehen, genau ein Kochgeschirrelement (nicht dargestellt) zu erhitzen. Darüber hinaus umfasst das Gargerät 32 eine Gargerätevorrichtung. Die Gargerätevorrichtung weist eine Bedieneinheit 36 auf. Die Bedieneinheit 36 dient zur Eingabe und/oder Auswahl einer Leistungsstufe durch einen Benutzer. Zur Steuerung einer Heizleistung umfasst die Gargerätevorrichtung eine Steuereinheit 28. Die Steuereinheit 28 weist eine Recheneinheit, eine Speichereinheit und ein in der Speichereinheit hinterlegtes Betriebsprogramm auf, das dazu vorgesehen ist, von der Recheneinheit ausgeführt zu werden.

Figur 2 zeigt ein schematisches Schaltbild der Gargerätevorrichtung. Die Gargerätevorrichtung weist vier Induktoren 38, 40, 42, 44 auf. Jeder Induktor 38, 40, 42, 44 ist einer der Heizzonen 34 zugeordnet. Ferner umfasst die Gargerätevorrichtung zwei Wechselrichter 46, 48. Die Wechselrichter 46, 48 sind identisch zueinander ausgebildet. Jeder Wechselrichter 46, 48 weist zwei Halbleiterschalter 50, 52, insbesondere IGBTs, auf. Die Steuereinheit 28 ist mit Steueranschlüssen der Halbleiterschalter 50, 52 verbunden (nicht dargestellt). Jeder der Wechselrichter 46, 48 ist dazu vorgesehen, eine pulsierende gleichgerichtete Netzspannung einer Energiequelle 54 in einen hochfrequenten Heizstrom umzuwandeln und insbesondere zumindest einem der Induktoren 38, 40, 42, 44 zuzuführen. Dazu weist die Gargerätevorrichtung mehrere Leitungspfade 56 auf. Im vorliegenden Fall ist jeder der Wechselrichter 46, 48 mit den Induktoren 38, 40, 42, 44 über Leitungspfade 56 verbunden. Die Gargerätevorrichtung weist ferner zwei Resonanzeinheiten 58 auf. Dabei ist jede der Resonanzeinheiten 58 Bestandteil eines elektrischen Schwingkreises und kann über den zugehörigen Wechselrichter 46, 48 aufgeladen werden.

Ferner weist die Gargerätevorrichtung eine Schaltanordnung 60 auf. Die Schaltanordnung 60 umfasst mehrere mechanische Schalter 10, 12. Die mechanischen Schalter 10, 12 sind dazu vorgesehen, die Leitungspfade 56 zwischen den Wechselrichtern 46, 48 und den Induktoren 38, 40, 42, 44 zu unterbrechen und/oder herzustellen. Im vorliegenden Fall umfasst die Schaltanordnung 60 sechs mechanische Schalter 10, 12. Die mechanischen Schalter 10, 12 sind baugleich. Die mechanischen Schalter 10, 12 sind als Wechselschalter ausgebildet. Die mechanischen Schalter 10 ,12 sind im vorliegenden Fall als Relais ausgebildet. Jeder der Leitungspfade 56 ist durch zwei mechanische Schalter 10, 12 unterbrechbar. Zwei erste mechanische Schalter 10 sind jeweils mit einem Heizstromausgang 62, 64 der Wechselrichter 46, 48 verbunden. Ferner sind die zwei ersten mechanischen Schalter 10 jeweils mit zwei zweiten mechanischen Schaltern 12 verbunden. Die beiden zweiten mechanischen Schalter 12 sind jeweils mit einem der Induktoren 38, 40, 42, 44 verbunden.

Des Weiteren weist die Gargerätevorrichtung mehrere Treiberschaltkreise 14 auf. Jeder Treiberschaltkreis 14 ist zu einer Ansteuerung eines der mechanischen Schalter 10, 12 vorgesehen. Die Treiberschaltkreise 14 sind im vorliegenden Fall zueinander identisch ausgebildet. Jedem der mechanischen Schalter 10, 12 ist einer der Treiberschaltkreise 14 zugeordnet. Jeder der mechanischen Schalter 10, 12 ist mit einem der Treiberschaltkreise 14 verbunden. Alternativ ist auch denkbar zumindest einen Treiberschaltkreis unterschiedlich auszubilden. Ferner könnte zumindest zwei mechanischen Schaltern ein einziger Treiberschaltkreis zugeordnet sein.

Ferner kann die Gargerätevorrichtung weitere Einheiten umfassen, wie insbesondere Gleichrichter, Filter, Detektoren, insbesondere Stromdetektoren und/oder Spannungsdetektoren, und/oder Spannungswandler.

Figur 3 zeigt ein beispielhaftes, schematisches Schaltbild eines der mechanischen Schalter 10, 12 und eines der Treiberschaltkreise 14 aus Figur 2. Die folgende Beschreibung ist dabei beispielhaft für einen der mechanischen Schalter 10, 12 und kann insbesondere auf die anderen mechanischen Schalter 10, 12 sowie die zugeordneten Treiberschaltkreise 14 übertragen werden.

Der mechanische Schalter 10, 12 weist ein Ankerelement 70 auf. Das Ankerelement 70 ist aus einem ferromagnetischen Material hergestellt. Ferner weist der mechanische Schalter 10, 12 eine Treiberspule 72 auf. Die Treiberspule 72 ist dazu vorgesehen, zumindest einen Schaltvorgang des Ankerelements 70 auszulösen. Im vorliegenden Fall weist die Treiberspule 72 einen ferromagnetischen Kern auf. Alternativ kann eine Treiberspule auch ohne ferromagnetischen Kern ausgebildet sein und/oder einen Kern aus einem anderen Material aufweisen. Die Treiberspule 72 ist in zumindest einem Betriebszustand dazu vorgesehen, das Ankerelement 70 anzuziehen, insbesondere durch eine magnetische Kraft. Der mechanische Schalter 10, 12 weist drei Kontakte auf. Ein erster Kontakt ist als Schaltkontakt 74 ausgebildet. Der Schaltkontakt 74 ist mittelbar und/oder unmittelbar mit einem der zwei Heizstromausgänge 62, 64 verbunden. Ein zweiter Kontakt ist als Ruhekontakt 76 ausgebildet. Der Ruhekontakt 76 ist mittelbar und/oder unmittelbar mit einem der Induktoren 38, 40, 42, 44 verbunden. Ein dritter Kontakt ist als Arbeitskontakt 78 ausgebildet. Der Arbeitskontakt 78 ist mittelbar und/oder unmittelbar mit einem der Induktoren 38, 40, 42, 44 verbunden.

Der Treiberschaltkreis 14 ist im vorliegenden Fall dazu vorgesehen, eine mittlere Spulenspannung für die Treiberspule 72 bereitzustellen. Der Treiberschaltkreis 14 umfasst eine Treibereinheit 66. Die Treibereinheit 66 weist drei Anschlüsse auf. Ferner weist der Treiberschaltkreis 14 eine Schutzeinheit 16 auf. Die Schutzeinheit 16 ist dazu vorgesehen, den mechanischen Schalter 10, 12 vor einer Überspannung zu schützen. Des Weiteren ist die Schutzeinheit 16 dazu vorgesehen, die Treibereinheit 66 vor einer Überspannung zu schützen. Die Schutzeinheit 16 weist drei Anschlüsse auf.

Der Treiberschaltkreis 14 weist ferner eine Spannungsversorgungseinheit 18 auf. Die Spannungsversorgungseinheit 18 ist zu einer Versorgung der zumindest einen Treiberspule 72 vorgesehen. Im vorliegenden Fall ist die Spannungsversorgungseinheit 18 als Gleichspannungswandler ausgebildet. Dabei ist die Spannungsversorgungseinheit 18 als positive Ladungspumpe ausgebildet. Die Spannungsversorgungseinheit 18 weist drei Anschlüsse 20, 22, 24 auf. Im vorliegenden Fall weist die Spannungsversorgungseinheit 18 einen Steueranschluss 20, einen Eingangsanschluss 22 und einen Ausgangsanschluss 24 auf. Alternativ kann eine Spannungsversorgungseinheit auch eine andere Anzahl an Steueranschlüssen, Eingangsanschlüssen und/oder Ausgangsanschlüssen aufweisen. Beispielsweise könnte eine Spannungsversorgungseinheit zwei Eingangsanschlüsse und/oder Ausgangsanschlüsse aufweisen.

Des Weiteren weist die Gargerätevorrichtung ein Netzteil (nicht dargestellt) auf. Das Netzteil ist dazu vorgesehen, eine Energieversorgung für die Gargerätevorrichtung bereitzustellen. Im vorliegenden Fall ist das Netzteil mit der Energiequelle 54 verbunden. Alternativ ist auch denkbar ein Netzteil mit einer anderen, insbesondere separaten, Energiequelle zu verbinden. Ferner ist ein Netzteilanschluss 68 mit dem Treiberschaltkreis 14 verbunden. Ferner ist der mechanische Schalter 10, 12 mit dem Treiberschaltkreis 14 verbunden. Dazu weist der mechanische Schalter 10, 12 zwei Anschlüsse auf.

Der Netzteilanschluss 68 ist mit dem Eingangsanschluss 22 der Spannungsversorgungseinheit 18 verbunden. Der Steueranschluss 20 der Spannungsversorgungseinheit 18 ist mit der Steuereinheit 28 verbunden. Der Ausgangsanschluss 24 der Spannungsversorgungseinheit 18 ist mit einem ersten Anschluss der Treiberspule 72 verbunden. Ferner ist der Ausgangsanschluss 24 der Spannungsversorgungseinheit 18 mit einem ersten Anschluss der Schutzeinheit 16 verbunden.

Der erste Anschluss der Treiberspule 72 ist mit einem ersten Anschluss der Schutzeinheit 16 verbunden. Ferner ist ein zweiter Anschluss der Treiberspule 72 mit einem zweiten Anschluss der Schutzeinheit 16 verbunden. Demnach ist die Schutzeinheit 16 parallel zu der Treiberspule 72 geschaltet. Der zweite Anschluss der Treiberspule 72 ist mit einem ersten Anschluss der Treibereinheit 66 verbunden. Der zweite Anschluss der Schutzeinheit 16 ist mit dem ersten Anschluss der Treibereinheit 66 verbunden. Ein zweiter Anschluss der Treibereinheit 66 ist mit der Steuereinheit 28 verbunden. Des Weiteren ist ein dritter Anschluss der Treibereinheit 66 mit einem Masseanschluss verbunden. Alternativ oder zusätzlich kann ein dritter Anschluss einer Treibereinheit auch geerdet sein.

Die Treibereinheit 66 weist zumindest einen Steuerungsschalter 80 auf. Der Steuerungsschalter 80 ist im vorliegenden Fall als Bipolartransistor ausgebildet. Der Steuerungsschalter 80 ist mit einem Basiskontakt über einen Widerstand mit dem zweiten Anschluss der Treibereinheit 66 verbunden. Ferner ist der Steuerungsschalter 80 mit einem Emitterkontakt mit dem Masseanschluss verbunden. Der Steuerungsschalter 80 ist mit einem Kollektorkontakt mit dem ersten Anschluss der Treibereinheit 66 verbunden. Ferner kann die Treibereinheit 66 zumindest ein weiteres Bauteil, wie insbesondere zumindest einen elektrischen Widerstand und/oder zumindest einen Kondensator, aufweisen.

Die Schutzeinheit 16 weist eine Freilaufdiode 82 auf. Ferner weist die Schutzeinheit 16 eine Verbrauchereinheit 30 auf. Die Verbrauchereinheit 30 ist im vorliegenden Fall als Zenerdiode ausgebildet. Alternativ könnte eine Verbrauchereinheit auch als Widerstand ausgebildet sein. Die Freilaufdiode 82 ist mit einem Kathodenkontakt mit dem ersten Anschluss der Schutzeinheit 16 verbunden. Die Verbrauchereinheit 30 ist mit einem ersten Kontakt, insbesondere einem Kathodenkontakt, mit dem zweiten Anschluss der Schutzeinheit 16 verbunden. Ferner ist die Verbrauchereinheit 30 mit einem zweiten Kontakt, insbesondere einem Anodenkontakt, mit einem Anodenkontakt der Freilaufdiode 82 verbunden. Alternativ ist auch denkbar, dass eine Schutzeinheit, insbesondere anstatt einer Freilaufdiode und/oder einer Verbrauchereinheit, zumindest einen Schalter, zumindest einen Widerstand, vorzugsweise einen temperaturabhängigen Widerstand, zumindest eine Schmelzsicherung, zumindest ein RC-Glied, insbesondere ein Snubber-Glied und/oder ein Boucherot-Glied und/oder zumindest einen Varistor aufweist.

Die Steuereinheit 28 ist dazu vorgesehen, Steuersignale S₁, S₂ zur Steuerung des Treiberschaltkreises 14 bereitzustellen. Im vorliegenden Fall ist die Steuereinheit 28 dazu vorgesehen, zwei Steuersignale S₁, S₂ zur Steuerung des Treiberschaltkreises 14 bereitzustellen. Dabei ist ein erstes Steuersignal S₁ ein pulsweitenmoduliertes Signal. Das erste Steuersignal S₁ liegt dabei an dem zweiten Anschluss der Treibereinheit 66 an. Ferner ist ein zweites Steuersignal S₂ ein pulsweitenmoduliertes Signal. Das zweite Steuersignal S₂ liegt dabei an dem Steueranschluss 20 der Spannungsversorgungseinheit 18 an. Alternativ ist auch denkbar, dass zumindest ein Steuersignal ein konstantes Signal ist.

Ferner ist die Steuereinheit 28 dazu vorgesehen, zumindest einen Schaltvorgang des Ankerelements 70 in einen ersten Zeitteilbereich tₐ und einen zweiten Zeitteilbereich t_{b} einzuteilen und die Treiberspule 72 in den zwei Zeitteilbereichen t_{a,} t_{b} mittels des Treiberschaltkreises 14 unterschiedlich, insbesondere mit einer zumindest im Wesentlichen unterschiedlichen mittleren Spulenspannung, zu betreiben.

Im vorliegenden Fall ist die Steuereinheit 28 dazu vorgesehen, ein an dem ersten Anschluss der Treiberspule 72 anliegendes mittleres Potential während des zumindest einen Schaltvorgangs zu verändern. Somit ist die Steuereinheit 28 dazu vorgesehen, eine Ausgangsspannung der Spannungsversorgungseinheit 18, insbesondere mittels des zweiten Steuersignals S₂, zu variieren. Hierdurch kann die mittlere Spulenspannung der Treiberspule 72, insbesondere in dem ersten Zeitteilbereich tₐ und dem zweiten Zeitteilbereich t_{b}, variiert werden. Alternativ und/oder zusätzlich kann eine Steuereinheit auch dazu vorgesehen sein, ein an einem zweiten Anschluss einer Treiberspule anliegendes mittleres Potential während zumindest eines Schaltvorgangs, insbesondere mittels eines ersten Steuersignals, zu verändern. Alternativ ist auch denkbar, dass eine Steuereinheit dazu vorgesehen ist, sowohl ein an einem ersten Anschluss einer Treiberspule anliegendes mittleres Potential, als auch ein an einem zweiten Anschluss einer Treiberspule anliegendes mittleres Potential während zumindest eines Schaltvorgangs zu verändern.

Anhand Figur 4 soll im Folgenden eine Funktionsweise der Gargerätevorrichtung beschrieben werden.

Figur 4 zeigt ein schematisches und insbesondere nicht maßstabsgetreues Schaubild verschiedener Signale zur Steuerung eines Schaltvorgangs des mechanischen Schalters 10, 12. Auf einer Abszissenachse 84 ist die Zeit dargestellt. Eine Ordinatenachse 86 ist als Größenachse dargestellt. Eine Kurve 88 zeigt das von der Steuereinheit 28 bereitgestellte erste Steuersignal S₁. Das erste Steuersignal S₁ kann dabei zumindest einen High-Pegel und zumindest einen Low-Pegel annehmen. Eine Kurve 90 zeigt das von der Steuereinheit 28 bereitgestellte zweite Steuersignal S₂. Das zweite Steuersignal S₂ kann zumindest einen High-Pegel und zumindest einen Low-Pegel annehmen. Eine Kurve 92 zeigt die Ausgangsspannung der Spannungsversorgungseinheit 18 und damit das am Ausgangsanschluss 24 anliegende elektrische Potential. Eine Kurve 94 zeigt schematisch die mittlere Spulenspannung der Treiberspule 72. Eine Kurve 96 veranschaulicht die Schaltzustände des mechanischen Schalters 10, 12. Ein "1"-Pegel definiert dabei eine leitende Verbindung zwischen dem Schaltkontakt 74 und dem Ruhekontakt 76 des mechanischen Schalters 10, 12. Ein "-1"-Pegel definiert eine leitende Verbindung zwischen dem Schaltkontakt 74 und dem Arbeitskontakt 78 des mechanischen Schalters 10, 12. Ein "0"-Pegel definiert einen nicht-leitenden Zustand.

Während eines ersten Zeitintervalls t₁ weisen die beiden Steuersignale S₁, S₂ den Low-Pegel auf. Ein Tastgrad der Steuersignale S₁, S₂ weist in diesem Fall einen Wert von 0 auf. In diesem Betriebszustand liegt an dem Ausgangsanschluss 24 der Spannungsversorgungseinheit 18 ein Potential von 24 V an. Dieser Potentialwert entspricht im vorliegenden Fall einem Normalspannungswert der Treiberspule 72. Dabei ist der Normalspannungswert ein von einem Hersteller vorgegebener Nennspannungswert der in diesem Fall verwendeten Treiberspule 72. Alternativ kann ein Normalspannungswert auch einen beliebigen anderen Wert, insbesondere abhängig von einer verwendeten Treiberspule aufweisen. Ferner ist der Steuerungsschalter 80 geöffnet und demnach nicht-leitend. Demnach ist die Treiberspule 72 in diesem Fall stromfrei. Des Weiteren ist der Schaltkontakt 74 des mechanischen Schalters 10, 12 mit dem Ruhekontakt 76 des mechanischen Schalters 10, 12 leitend verbunden.

Zu einem Zeitpunkt T₁ ändert sich das zweite Steuersignal S₂. Während eines zweiten Zeitintervalls t₂ weist das erste Steuersignal S₁ den Low-Pegel auf. Während des zweiten Zeitintervalls t₂ weist das zweite Steuersignal S₂ einen Tastgrad mit einem Wert von 0,5 auf. Alternativ kann ein zweites Steuersignal auch einen beliebigen anderen Tastgrad aufweisen. In diesem Betriebszustand steigt das Potential an dem Ausgangsanschluss 24 der Spannungsversorgungseinheit 18 auf 48 V an. Das Potential an dem Ausgangsanschluss 24 der Spannungsversorgungseinheit 18 beträgt somit im Wesentlichen während des zweiten Zeitintervalls t₂ 48 V. Dieses Potential entspricht im vorliegenden Fall dem Doppelten des Normalspannungswerts der Treiberspule 72. Ferner ist der Steuerungsschalter 80 geöffnet und demnach nicht-leitend. In diesem Fall ist die Treiberspule 72 stromlos. Des Weiteren ist der Schaltkontakt 74 des mechanischen Schalters 10, 12 mit dem Ruhekontakt 76 des mechanischen Schalters 10, 12 leitend verbunden. Das zweite Zeitintervall t₂ weist eine Zeitdauer von zumindest 1 ms auf. Im vorliegenden Fall weist das zweite Zeitintervall t₂ eine Zeitdauer von 10 ms auf.

Zu einem Zeitpunkt T₂ ändert sich das erste Steuersignal S₁. Demnach ändert sich das erste Steuersignal S₁ im vorliegenden Fall 10 ms nach dem zweiten Steuersignal S₂. Während eines dritten Zeitintervalls t₃ weist das erste Steuersignal S₁ den High-Pegel auf. Somit weist das erste Steuersignal S₁ während des dritten Zeitintervalls t₃ einen Tastgrad mit einem Wert von 1 auf. Während des dritten Zeitintervalls t₃ weist das zweite Steuersignal S₂ den Tastgrad mit einem Wert von 0,5 auf. Das Potential an dem Ausgangsanschluss 24 der Spannungsversorgungseinheit 18 beträgt während des dritten Zeitintervalls t₃ 48 V. Ferner ist der Steuerungsschalter 80 geschlossen und demnach leitend. Dabei fließt ein Schaltstrom durch die Treiberspule 72. Der Schaltstrom fließt durch die Treiberspule 72 und den Steuerungsschalter 80 zu dem Masseanschluss. Dabei erzeugt die Treiberspule 72 ein Magnetfeld, welches dazu vorgesehen ist, das Ankerelement 70 anzuziehen. In diesem Fall liegt zwischen dem ersten Anschluss der Treiberspule 72 und dem zweiten Anschluss der Treiberspule 72 eine mittlere Spulenspannung von 48 V an. Das dritte Zeitintervall t₃ weist eine Zeitdauer von zumindest 6 ms auf. Im vorliegenden Fall weist das dritte Zeitintervall t₃ eine Zeitdauer von 10 ms auf.

Zu einem Zeitpunkt T₃ ändert sich das zweite Steuersignal S₂. Während eines vierten Zeitintervalls t₄ weist das erste Steuersignal S₁ einen Tastgrad mit einem Wert von 1 auf. Während des vierten Zeitintervalls t₄ weist das zweite Steuersignal S₂ den Tastgrad mit einem Wert von 0 auf. In diesem Betriebszustand sinkt das Potential an dem Ausgangsanschluss 24 der Spannungsversorgungseinheit 18 auf 24 V. Somit beträgt das Potential an dem Ausgangsanschluss 24 der Spannungsversorgungseinheit 18 während des vierten Zeitintervalls t₄ im Wesentlichen 24 V. Ferner ist der Steuerungsschalter 80 geschlossen und demnach leitend. Dabei fließt ein Schaltstrom durch die Treiberspule 72. In diesem Fall liegt zwischen dem ersten Anschluss der Treiberspule 72 und dem zweiten Anschluss der Treiberspule 72 eine mittlere Spulenspannung von im Wesentlichen 24 V an. Im vorliegenden Fall weist das vierte Zeitintervall t₄ eine Zeitdauer von 90 ms auf.

Ein Schaltvorgang findet in einem Zeitbereich t_{S} statt. Der Zeitbereich t_{S} liegt im Bereich des dritten Zeitintervalls t₃ und des vierten Zeitintervalls t₄ und überlappt die beiden Zeitintervalle t₃, t₄ zumindest teilweise. Der Schaltvorgang und/oder der Zeitbereich t_{S} kann eine Zeitdauer zwischen 1 ms und 20 ms aufweisen. Der Schaltvorgang und/oder der Zeitbereich t_{S} weist im vorliegenden Fall eine Zeitdauer von 10 ms auf. Vorzugsweise ist die Steuereinheit 28 dazu vorgesehen, die Wechselrichter 46, 48 zumindest während des Schaltvorgangs zu deaktivieren. Zu einem Zeitpunkt T_{S1} startet der Schaltvorgang. Der Zeitpunkt T_{S1} liegt innerhalb des dritten Zeitintervalls t₃. Zu einem Zeitpunkt T_{S2} endet der Schaltvorgang. Zu dem Zeitpunkt T_{S2} ist ein Prellen des mechanischen Schalters 10, 12 vollständig abgeschlossen. Der Zeitpunkt T_{S2} liegt innerhalb des vierten Zeitintervalls t4. Das Ankerelement 70 wechselt dabei seine Position, so dass der Schaltkontakt 74 mit dem Arbeitskontakt 78 leitend verbunden ist. Dabei ist die Steuereinheit 28 dazu vorgesehen, den Schaltvorgang des Ankerelements 70, insbesondere den Zeitbereich t_{S}, in einen ersten Zeitteilbereich tₐ und einen zweiten Zeitteilbereich t_{b} einzuteilen. Der erste Zeitteilbereich tₐ liegt innerhalb des dritten Zeitintervalls t₃. Der zweite Zeitteilbereich t_{b} liegt innerhalb des vierten Zeitintervalls t₄. Dabei folgt der zweite Zeitteilbereich t_{b} zeitlich unmittelbar auf den ersten Zeitteilbereich tₐ.

Während des ersten Zeitteilbereichs tₐ weist das erste Steuersignal S₁ den Tastgrad mit einem Wert von 1 auf. Während des ersten Zeitteilbereichs tₐ weist das zweite Steuersignal S₂ den Tastgrad mit einem Wert von 0,5 auf. Das Potential an dem Ausgangsanschluss 24 der Spannungsversorgungseinheit 18 beträgt während des ersten Zeitteilbereichs tₐ 48 V. Ferner ist der Steuerungsschalter 80 geschlossen und demnach leitend. Dabei fließt ein Schaltstrom durch die Treiberspule 72. Demnach liegt zwischen dem ersten Anschluss der Treiberspule 72 und dem zweiten Anschluss der Treiberspule 72 eine mittlere Spulenspannung von 48 V an. Dabei ist die Steuereinheit dazu vorgesehen, die mittlere Spulenspannung zumindest zeitweise über einen Normalspannungswert der Treiberspule 72, insbesondere über 24 V, zu erhöhen. Der erste Zeitteilbereich tₐ umfasst dabei wenigstens ein Lösen und ein Beschleunigen des Ankerelements 70.

Zu dem Zeitpunkt T₃ befindet sich das Ankerelement 70 in einem nicht-leitenden Zustand. Während des zweiten Zeitteilbereichs t_{b} weist das erste Steuersignal S₁ den Tastgrad mit einem Wert von 1 auf. Während des zweiten Zeitteilbereichs t_{b} weist das zweite Steuersignal S₂ den Tastgrad mit einem Wert von 0 auf. In diesem Betriebszustand sinkt das Potential an dem Ausgangsanschluss 24 der Spannungsversorgungseinheit 18 auf 24 V. Somit beträgt das Potential an dem Ausgangsanschluss 24 der Spannungsversorgungseinheit 18 während des zweiten Zeitteilbereichs t_{b} im Wesentlichen 24 V. Ferner ist der Steuerungsschalter 80 geschlossen und demnach leitend. Dabei fließt ein Schaltstrom durch die Treiberspule 72. Demnach liegt zwischen dem ersten Anschluss der Treiberspule 72 und dem zweiten Anschluss der Treiberspule 72 im Wesentlichen eine mittlere Spulenspannung von 24 V an. Der zweite Zeitteilbereich t_{b} umfasst wenigstes ein Federn des Ankerelements 70. Im vorliegenden Fall umfasst der zweite Zeitteilbereich t_{b} wenigstes ein Prellen des Ankerelements 70. Demnach ist die Steuereinheit dazu vorgesehen, die Treiberspule 72 in dem ersten Zeitteilbereich tₐ mit einer höheren mittleren Spulenspannung zu betreiben, als in dem zweiten Zeitteilbereich t_{b}. Ferner weist im vorliegenden Fall das zweite Steuersignal S₂ während des Schaltvorgangs, insbesondere während des Zeitbereichs t_{S}, zwei unterschiedliche Tastgrade, insbesondere 0,5 und 0, auf.

Im vorliegenden Fall wird der Zeitpunkt T₃ aus empirischen Daten ermittelt und entspricht demnach insbesondere einem Erfahrungswert. Der Zeitpunkt T₃ liegt im vorliegenden Fall zeitlich 10 ms nach dem Zeitpunkt T₂. Demnach ist die Steuereinheit 28 dazu vorgesehen, eine Lage der Zeitintervalle t₃, t₄, derart anzupassen, dass der erste Zeitteilbereich tₐ im Bereich des dritten Zeitintervalls t₃ und der zweite Zeitteilbereich t_{b} im Bereich des vierten Zeitintervalls t₄ liegt. Alternativ ist auch denkbar, dass eine Gargerätevorrichtung zumindest eine Sensoreinheit umfasst, welche dazu vorgesehen ist, ein Vorhandensein und/oder ein Fehlen einer leitenden Verbindung zumindest eines mechanischen Schalters, und somit insbesondere einen Zeitpunkt T₃, zu detektieren.

Zu einem Zeitpunkt T₄ ändert sich das erste Steuersignal S₁. Ein Tastgrad des ersten Steuersignals S₁ weist dabei einen Wert von 0,7 auf. Während eines gesamten fünften Zeitintervalls t₅ weist das erste Steuersignal S₁ den Tastgrad mit dem Wert 0,7 auf. Ferner weist das erste Steuersignal S₁ eine Frequenz von 25 kHz auf. Während des fünften Zeitintervalls t₅ weist das zweite Steuersignal S₂ den Tastgrad mit einem Wert von 0 auf. In diesem Betriebszustand beträgt das Potential an dem Ausgangsanschluss 24 der Spannungsversorgungseinheit 18 24 V. Ferner ist der Steuerungsschalter 80 abwechselnd geschlossen und geöffnet. In diesem Haltezustand bewirkt das erste Steuersignal S₁, dass ein mittlerer Strom durch die Treiberspule 72 fließt. Der mittlere Strom entspricht dabei einem, insbesondere minimal, benötigten Haltestrom. In diesem Fall liegt zwischen dem ersten Anschluss der Treiberspule 72 und dem zweiten Anschluss der Treiberspule 72 eine mittlere Spulenspannung von im Wesentlichen 17 V an. Hierdurch kann das Ankerelement 70 an dem Arbeitskontakt 78 gehalten werden. Dabei ist der Schaltkontakt 74 mit dem Arbeitskontakt 78 leitend verbunden. Hierdurch kann eine Effizienz gesteigert und eine Selbsterwärmung des mechanischen Schalters 10, 12 verringert werden.

Zu einem Zeitpunkt T₅ ändert sich das erste Steuersignal S₁ und weist den Low-Pegel auf. In diesem Ausschaltzustand ist der Steuerungsschalter 80 geöffnet und demnach nicht-leitend. In diesem Fall ist die Schutzeinheit 16 dazu vorgesehen, die entstehende Induktionsspannung abzubauen. Ein durch die Induktionsspannung hervorgerufener Kreisstrom fließt durch die Verbrauchereinheit 30, die Freilaufdiode 82 und die Treiberspule 72. Hierdurch kann eine Energie in der Treiberspule 72 effektiv und insbesondere schnell abgebaut werden, so dass eine thermische Abhängigkeit des mechanischen Schalters 10, 12 reduziert werden kann. Die Energie der Treiberspule 72 ist nach etwa 1,5 ms bis 2 ms abgebaut. Ferner findet ein zweiter Schaltvorgang statt. Das Ankerelement 70 wechselt seine Position, so dass der Schaltkontakt 74 mit dem Ruhekontakt 76 leitend verbunden ist.

### Bezugszeichen

- 10: Schalter
- 12: Schalter
- 14: Treiberschaltkreis
- 16: Schutzeinheit
- 18: Spannungsversorgungseinheit
- 20: Steueranschluss
- 22: Eingangsanschluss
- 24: Ausgangsanschluss
- 28: Steuereinheit
- 30: Verbrauchereinheit
- 32: Gargerät
- 34: Heizzone
- 36: Bedieneinheit
- 38: Induktor
- 40: Induktor
- 42: Induktor
- 44: Induktor
- 46: Wechselrichter
- 48: Wechselrichter
- 50: Halbleiterschalter
- 52: Halbleiterschalter
- 54: Energiequelle
- 56: Leitungspfad
- 58: Resonanzeinheit
- 60: Schaltanordnung
- 62: Heizstromausgang
- 64: Heizstromausgang
- 66: Treibereinheit
- 68: Netzteilanschluss
- 70: Ankerelement
- 72: Treiberspule
- 74: Schaltkontakt
- 76: Ruhekontakt
- 78: Arbeitskontakt
- 80: Steuerungsschalter
- 82: Freilaufdiode
- 84: Abszissenachse
- 86: Ordinatenachse
- 88: Kurve
- 90: Kurve
- 92: Kurve
- 94: Kurve
- 96: Kurve
- S₁: Steuersignal
- S₂: Steuersignal
- t₁: Zeitintervall
- t₂: Zeitintervall
- t₃: Zeitintervall
- t₄: Zeitintervall
- t₅: Zeitintervall
- t_{S}: Zeitbereich
- tₐ: Zeitteilbereich
- t_{b}: Zeitteilbereich

- T₁: Zeitpunkt
- T₂: Zeitpunkt
- T₃: Zeitpunkt
- T₄: Zeitpunkt
- T₅: Zeitpunkt
- T_{S1}: Zeitpunkt
- T_{S2}: Zeitpunkt

## Patentansprüche

1. Gargerätevorrichtung, insbesondere Kochfeldvorrichtung, mit zumindest einem mechanischen Schalter (10, 12), welcher zumindest ein Ankerelement (70) und zumindest eine Treiberspule (72) aufweist, welche wenigstens dazu vorgesehen ist, zumindest einen Schaltvorgang des zumindest einen Ankerelements (70) auszulösen, mit zumindest einem Treiberschaltkreis (14), welcher dazu vorgesehen ist, zumindest eine mittlere Spulenspannung für die zumindest eine Treiberspule (72) bereitzustellen, und mit einer Steuereinheit (28), welche dazu vorgesehen ist, zumindest ein Steuersignal (S₁, S₂) zur Steuerung des zumindest einen Treiberschaltkreises (14) bereitzustellen, **dadurch gekennzeichnet, dass** die Steuereinheit (28) dazu vorgesehen ist, den zumindest einen Schaltvorgang in zumindest einen ersten Zeitteilbereich (tₐ) und zumindest einen zweiten Zeitteilbereich (t_{b}) zu unterteilen und die zumindest eine Treiberspule (72) in den zumindest zwei Zeitteilbereichen (tₐ, t_{b}) mittels des zumindest einen Treiberschaltkreises (14) unterschiedlich zu betreiben, wobei die Steuereinheit (28) dazu vorgesehen ist, die zumindest eine Treiberspule (72) derart zu betreiben, dass sich zumindest ein Betriebsparameter in den zumindest zwei Zeitteilbereichen (tₐ, t_{b}) unterscheidet.

2. Gargerätevorrichtung nach Anspruch 1, **dadurch gekennzeichnet, dass** der zumindest eine zweite Zeitteilbereich (t_{b}) zeitlich unmittelbar auf den zumindest einen ersten Zeitteilbereich (tₐ) folgt.

3. Gargerätevorrichtung nach Anspruch 1 oder 2, **dadurch gekennzeichnet, dass** der zumindest eine erste Zeitteilbereich (tₐ) wenigstens ein Beschleunigen des zumindest einen Ankerelements (70) umfasst.

4. Gargerätevorrichtung nach einem der vorhergehenden Ansprüche, **dadurch gekennzeichnet, dass** der zumindest eine zweite Zeitteilbereich (t_{b}) wenigstens ein Federn des zumindest einen Ankerelements (70) umfasst.

5. Gargerätevorrichtung nach einem der vorhergehenden Ansprüche, **dadurch gekennzeichnet, dass** die Steuereinheit (28) dazu vorgesehen ist, die zumindest eine Treiberspule (72) in dem zumindest einen ersten Zeitteilbereich (tₐ) mit einer höheren mittleren Spulenspannung zu betreiben, als in dem zumindest einen zweiten Zeitteilbereich (t_{b}).

6. Gargerätevorrichtung nach einem der vorhergehenden Ansprüche, **dadurch gekennzeichnet, dass** der zumindest eine Treiberschaltkreis (14) eine Spannungsversorgungseinheit (18) zu einer Versorgung der zumindest einen Treiberspule (72) aufweist und die Steuereinheit (28) in zumindest einem Betriebszustand dazu vorgesehen ist, zumindest eine Ausgangsspannung der Spannungsversorgungseinheit (18) zu variieren.

7. Gargerätevorrichtung nach Anspruch 6, **dadurch gekennzeichnet, dass** die Spannungsversorgungseinheit (18) zumindest einen Gleichspannungswandler aufweist.

8. Gargerätevorrichtung nach einem der vorhergehenden Ansprüche, **dadurch gekennzeichnet, dass** das zumindest eine Steuersignal (S₁, S₂) ein pulsweitenmoduliertes Signal ist.

9. Gargerätevorrichtung nach Anspruch 8, **dadurch gekennzeichnet, dass** das zumindest eine Steuersignal (S₁, S₂) während des zumindest einen Schaltvorgangs wenigstens zwei unterschiedliche Tastgrade aufweist.

10. Gargerätevorrichtung nach einem der vorhergehenden Ansprüche, **dadurch gekennzeichnet, dass** die Steuereinheit (28) in zumindest einem Betriebszustand dazu vorgesehen ist, die mittlere Spulenspannung zumindest zeitweise über einen Normalspannungswert der zumindest einen Treiberspule (72) zu erhöhen.

11. Gargerät (32) mit zumindest einer Gargerätevorrichtung nach einem der vorhergehenden Ansprüche.

12. Verfahren zum Betrieb einer Gargerätevorrichtung, insbesondere einer Kochfeldvorrichtung, mit zumindest einem mechanischen Schalter (10, 12), welcher zumindest ein Ankerelement (70) und zumindest eine Treiberspule (72) aufweist, welche dazu vorgesehen ist, zumindest einen Schaltvorgang des zumindest einen Ankerelements (70) auszulösen, und mit zumindest einem Treiberschaltkreis (14), welcher dazu vorgesehen ist, zumindest eine mittlere Spulenspannung für die zumindest eine Treiberspule (72) bereitzustellen, insbesondere nach einem der Ansprüche 1 bis 10, **dadurch gekennzeichnet, dass** der zumindest eine Schaltvorgang in zumindest einen ersten Zeitteilbereich (tₐ) und zumindest einen zweiten Zeitteilbereich (t_{b}) unterteilt und die zumindest eine Treiberspule (72) in den zumindest zwei Zeitteilbereichen (tₐ, t_{b}) mittels des zumindest einen Treiberschaltkreises (14) unterschiedlich betrieben wird, wobei die zumindest eine Treiberspule (72) derart betrieben wird, dass sich zumindest ein Betriebsparameter in den zumindest zwei Zeitteilbereichen (tₐ, t_{b}) unterscheidet.

## Claims

1. Cooking appliance apparatus, in particular a cooktop apparatus, with at least one mechanical switch (10, 12), which has at least one armature element (70) and at least one driver coil (72), which is provided at least for the purpose of initiating at least one switching operation of the at least one armature element (70), with at least one driver circuit (14), which is provided to supply at least one mean coil voltage for the at least one driver coil (72), and with a control unit (28), which is provided for the purpose of supplying at least one control signal (Si, S₂) for controlling the at least one driver circuit (14), **characterised in that** the control unit (28) is provided for the purpose of dividing the at least one switching operation into at least one first time subrange (tₐ) and at least one second time subrange (t_{b}) and operating the at least one driver coil (72) differently by means of the at least one driver circuit (14) in the at least two time subranges (tₐ, t_{b}), wherein the control unit (28) is provided for the purpose of operating the at least one driver coil (72) such that at least one operating parameter differs in the at least two time subranges (tₐ, t_{b}).

2. Cooking appliance apparatus according to claim 1, **characterised in that** the at least one second time subrange (t_{b}) follows the at least one first time subrange (tₐ) directly from a time perspective.

3. Cooking appliance apparatus according to claim 1 or 2, **characterised in that** the at least one first time subrange (tₐ) includes at least one acceleration of the at least one armature element (70).

4. Cooking appliance apparatus according to one of the preceding claims, **characterised in that** the at least one second time subrange (t_{b}) includes at least one springing of the at least one armature element (70).

5. Cooking appliance apparatus according to one of the preceding claims, **characterised in that** the control unit (28) is provided for the purpose of operating the at least one driver coil (72) with a higher mean coil voltage in the at least one first time subrange (tₐ) than in the at least one second time subrange (t_{b}).

6. Cooking appliance apparatus according to one of the preceding claims, **characterised in that** the at least one driver circuit (14) has a voltage supply unit (18) for supplying the at least one driver coil (72) and in at least one operating state the control unit (28) is provided for the purpose of varying at least one output voltage of the voltage supply unit (18).

7. Cooking appliance apparatus according to claim 6, **characterised in that** the voltage supply unit (18) has at least one DC converter.

8. Cooking appliance apparatus according to one of the preceding claims, **characterised in that** the at least one control signal (Si, S₂) is a pulse width modulated signal.

9. Cooking appliance apparatus according to claim 8, **characterised in that** the at least one control signal (Si, S₂) has at least two different duty factors during the at least one switching operation.

10. Cooking appliance apparatus according to one of the preceding claims, **characterised in that** in at least one operating state the control unit (28) is provided for the purpose of increasing the mean coil voltage at least temporarily above a normal voltage value of the at least one driver coil (72).

11. Cooking appliance (32) with at least one cooking appliance apparatus according to one of the preceding claims.

12. Method for operating a cooking appliance apparatus, in particular a cooktop apparatus, with at least one mechanical switch (10, 12), which has at least one armature element (70) and at least one driver coil (72), which is provided for the purpose of initiating at least one switching operation of the at least one armature element (70), and with at least one driver circuit (14), which is provided to supply at least one mean coil voltage for the at least one driver coil (72), in particular according to one of claims 1 to 10, **characterised in that** the at least one switching operation is divided into at least one first time subrange (tₐ) and at least one second time subrange (t_{b}) and the at least one driver coil (72) is operated differently by means of the at least one driver circuit (14) in the at least two time subranges (tₐ, t_{b}), wherein the at least one driver coil (72) is operated such that at least one operating parameter differs in the at least two time subranges (tₐ, t_{b}).

## Revendications

1. Dispositif pour appareil de cuisson, notamment dispositif pour table de cuisson, comprenant au moins un interrupteur mécanique (10, 12) qui comprend au moins un élément d'armature (70) et au moins une bobine d'excitation (72) configurée au moins pour déclencher au moins une opération de commutation du au moins un élément d'armature (70), au moins un circuit d'attaque (14) conçu pour fournir au moins une tension de bobine moyenne pour la au moins une bobine d'excitation (72) et un module de commande (28) conçu pour fournir au moins un signal de commande (Si, S₂) pour commander le au moins un circuit d'attaque (14),
**caractérisé en ce que** le module de commande (28) est conçu pour subdiviser la au moins une opération de commutation en au moins une première plage partielle de temps (tₐ) et au moins une seconde plage partielle de temps (t_{b}) et pour faire fonctionner la au moins une bobine d'excitation (72) de façon différente dans les au moins deux plages partielles de temps (tₐ, t_{b}) au moyen du au moins un circuit d'attaque (14), dans lequel le module de commande (28) est conçu pour faire fonctionner la au moins une bobine d'excitation (72) de manière à ce qu'au moins un paramètre de fonctionnement se différencie dans les au moins deux plages partielles de temps (tₐ, t_{b}).

2. Dispositif pour appareil de cuisson selon la revendication 1, **caractérisé en ce que** la au moins une seconde plage partielle de temps (t_{b}) fait immédiatement suite temporellement à la au moins une première plage partielle de temps (tₐ).

3. Dispositif pour appareil de cuisson selon la revendication 1 ou 2, **caractérisé en ce que** la au moins une première plage partielle de temps (tₐ) comprend au moins une accélération du au moins un élément d'armature (70).

4. Dispositif pour appareil de cuisson selon l'une des revendications précédentes, **caractérisé en ce que** la au moins une seconde plage partielle de temps (t_{b}) comprend au moins un rebondissement du au moins un élément d'armature (70).

5. Dispositif pour appareil de cuisson selon l'une des revendications précédentes, **caractérisé en ce que** le module de commande (28) est conçu pour faire fonctionner la au moins une bobine d'excitation (72) dans la au moins une première plage partielle de temps (tₐ) avec une tension de bobine moyenne plus élevée que dans la au moins une seconde plage partielle de temps (t_{b}).

6. Dispositif pour appareil de cuisson selon l'une des revendications précédentes, **caractérisé en ce que** le au moins un circuit d'attaque (14) comprend une unité d'alimentation en tension (18) pour alimenter la au moins une bobine d'excitation (72) et le module de commande (28) est conçu pour faire varier, dans au moins un état de fonctionnement, au moins une tension de sortie de l'unité d'alimentation en tension (18).

7. Dispositif pour appareil de cuisson selon la revendication 6, **caractérisé en ce que** l'unité d'alimentation en tension (18) comprend au moins un convertisseur de tension continue/continue.

8. Dispositif pour appareil de cuisson selon l'une des revendications précédentes, **caractérisé en ce que** le au moins un signal de commande (Si, S₂) est un signal modulé en largeur d'impulsions.

9. Dispositif pour appareil de cuisson selon la revendication 8, **caractérisé en ce que** le au moins un signal de commande (Si, S₂) comprend pendant la au moins une opération de commutation au moins deux rapports cycliques différents.

10. Dispositif pour appareil de cuisson selon l'une des revendications précédentes, **caractérisé en ce que** le module de commande (28) est configuré dans au moins un état de fonctionnement pour augmenter la tension de bobine moyenne au moins temporairement au-dessus d'une valeur de tension normale de la au moins une bobine d'excitation (72).

11. Appareil de cuisson (32) comprenant au moins un dispositif pour appareil de cuisson selon l'une des revendications précédentes.

12. Procédé de fonctionnement d'un dispositif pour appareil de cuisson, notamment d'un dispositif pour table de cuisson, comprenant un interrupteur mécanique (10, 12) qui comprend au moins un élément d'armature (70) et au moins une bobine d'excitation (72) configurée au moins pour déclencher au moins une opération de commutation du au moins un élément d'armature (70), et au moins un circuit d'attaque (14) conçu pour fournir au moins une tension de bobine moyenne pour la au moins une bobine d'excitation (72), en particulier selon l'une des revendications 1 à 10,
**caractérisé en ce que** la au moins une opération de commutation est subdivisée en au moins une première plage partielle de temps (tₐ) et au moins une seconde plage partielle de temps (t_{b}) et la au moins une bobine d'excitation (72) est commandée de façon différente dans les au moins deux plages partielles de temps (tₐ, t_{b}) au moyen du au moins un circuit d'attaque (14), dans lequel la au moins une bobine d'excitation (72) est commandée de manière à ce qu'au moins un paramètre de fonctionnement se différencie dans les au moins deux plages partielles de temps (tₐ, t_{b}).
